# EUROPÄISCHE PATENTSCHRIFT

(11) **EP 1 149 244 B1**
(45) Veröffentlichungstag und Bekanntmachung des Hinweises auf die Patenterteilung: **24.05.2006**
(21) Anmeldenummer: 00988601.1
(22) Anmeldetag: 10.11.2000
(51) Int. Cl.: F04C 2/10, F02M 37/04

(54) **VORRICHTUNG ZUR REDUZIERUNG DER AXIALKRAFTBELASTUNG EINER EIN FLUID FÖRDERNDEN PUMPE**
DEVICE FOR REDUCING THE AXIAL LOAD OF A PUMP WHICH DELIVERS FLUID
DISPOSITIF POUR REDUIRE LA SOLLICITATION D'UNE POMPE REFOULANT UN FLUIDE, DUE AUX FORCES AXIALES EXERCEES

(30) Priorität: 24.11.1999 DE 19956520
(43) Veröffentlichungstag der Anmeldung: 31.10.2001
(73) Patentinhaber: ROBERT BOSCH GMBH, 70442 Stuttgart (DE)
(72) Erfinder: BODZAK, Stanislaw, A-5061 Elsbethen (AT)
(74) Vertreter: Hörschler, Wolfram Johannes
(86) Internationale Anmeldenummer: PCT/DE2000/004006
(87) Internationale Veröffentlichungsnummer: WO 2001/038739

(56) Entgegenhaltungen:
- EP-A- 0 843 096
- WO-A-99/39103
- DE-A- 3 307 099
- DE-A- 19 714 648
- US-A- 3 416 459

## Beschreibung

### Technisches Gebiet

Die Erfindung bezieht sich auf eine Vorrichtung zur Reduzierung der Axialkraftbelastung einer ein Fluid fördernden Pumpe, wie beispielsweise einer Zahnradpumpe, die als Kraftstofförderpumpe zur Zufuhr von Kraftstoff zur Brennkraftmaschine aus dem Vorratstank eines Kraftfahrzeuges fungiert. Eine solche Fluidpumpe ist im allgemeinen aus der WO 99/39103 bekannt und entspricht dem Oberbegriff von Anspruch 1.

Aus DE 195 138 22 A1 ist eine Einrichtung zum Fördern von Kraftstoff aus einem Vorratstank einer Brennkraftmaschine bekannt geworden, die zum Antrieb eines Kraftfahrzeuges dient. Bei dieser Lösung ist in eine Förderleitung vom Vorratstank zur Brennkraftmaschine eine Förderpumpe eingesetzt, die in ihrem Gehäuse wenigstens eine Pumpkammer aufweist. In der Pumpkammer ist ein Paar rotierend angetriebener und miteinander kämmender Zahnräder angeordnet, die Kraftstoff aus einem mit dem Vorratstank verbindbaren Ansaugraum entlang einem zwischen der Stirnfläche der Zahnräder und der Wand gebildeten Förderkanal in einen wenigstens mittelbar mit der Brennkraftmaschine verbindbaren Druckraum fördern. Für eine Verringerung des Bauraumes und des Fertigungsaufwandes ist im Gehäuse der Förderpumpe eine weitere luftfördernde Pumpe angeordnet, deren Saugseite mit einer Bremskraftverstärkung des Kraftfahrzeuges verbunden ist.

Bei Zahnradpumpen, die der Förderung von Kraftstoff aus dem Vorratstank von Kraftfahrzeugen dient, können Drücke von bis zu 800 kPa (8 bar) auftreten. Durch die Druckbeaufschlagung von bis zu 8 bar, die im wesentlichen von der Druckseite auf die Saugseite der Pumpe gerichtet ist, tritt ein die die druckseitigen Förderelemente der Pumpe beaufschlagende Axialkraft auf, die eine Stirnseite der Welle gegen eine Sitzfläche drückt. Nach längerem Betrieb treten Abnutzungserscheinungen an der Sitzfläche auf vorzeitiger Verschleiß der Welle an Stirnseite und an der Sitzfläche sind die Folge. Ein Versuch, dem vorzeitigen Verschleiß einer Stirnseite der Welle vorzubeugen lag darin, die Begrenzungsfläche am saugseitigen Ende der Welle mit einer Entlastungsnut zu versehen, die die der Brenzungsfläche gegenüberliegende Stirnseite der Welle mit der Saugseite der Fördereinrichtung verband. Dies bedeutet jedoch bei der Herstellung der Begrenzungsfläche einen zusätzlichen Arbeitsgang in Gestalt des Ausfräsens der Entlastungsnut.

### Darstellung der Erfindung

Mit der erfindungsgemäßen Konfiguration einer Kraftstoff fördernden Pumpe kann zum einen deren Fertigung vereinfacht und demzufolge kostengünstiger gestaltet werden. Die die Fördereinrichtung saugseitig begrenzende Wand kann nun ohne den zusätzlichen Arbeitsgang des Ausfräsens einer Entlastungsnut in der Stirnseite der im Gehäuse aufgenommenen Welle gegenüberliegenden Bereich gefertigt werden. Auch eine Oberflächenbehandlung der Nut in der saugseitig vorgesehenen Begrenzungswand zur Erhöhung der Oberflächenhärte kann entfallen, so daß dieses Bauteil insgesamt günstiger zu fertigen ist. Andererseits läßt sich mit der erfindungsgemäßen Lösung eine Reduzierung der auf die im Gehäuse aufgenommenen Welle einwirkenden einseitig gerichteten Axialkraft erzielen. Die auftretende Axialkraft hat bisher zum vorzeitigen Verschleiß einer Stirnseite durch Reibkontakt mit der Sitzfläche der Welle geführt. Durch das Kanalsystem im Gehäuse der Fördereinrichtung und in der Welle selbst läßt sich an der der Begrenzungsfläche gegenüberliegenden Stirnseite der Welle an einer Oberflächenvergrößerung dort eine auf die Welle einwirkende der Axialkraft entgegenwirkende Entlastungskraft erzielen. Die Entlastungskraft wirkt der Axialkraft in der Welle entgegen und wird durch das Anliegen eines Unterdrucks an einer Oberflächenvergrößerung in Gestalt einer konkaven Wölbung an der Stirnseite der Welle erzeugt.

In weiterer Ausgestaltung der der Erfindung zugrundeliegenden Lösung mündet das Kanalsystem in der Welle unterhalb eines auf der Welle aufgenommenen Dichtringes, der stirnseitig einen als Umfangsnut ausgebildeten Hohlraum abdichtet. Dieser Hohlraum steht durch einen gehäuseseitigen Kanal mit der Saugseite der Fördereinrichtung in Verbindung.

Ausgehend von der Saugseite der Fördereinrichtung liegt der Unterdruck über das Kanalsystem an der Stirnseite der Welle an, wo die Oberfächenvergrößerung ausgebildet ist.

Die an der Stirnseite der Welle ausgebildete Oberflächenvergrößerung in Gestalt beispielsweise einer konkav geformten Wölbung erlaubt, eine vergrößerte Wirkfläche für das Anliegen des Unterdruckes zur Verfügung zu stellen. Je größer die Oberflächenvergrößerung ausgestaltet werden kann, desto größer kann die auf die Welle einwirkende Entlastungskraft eingestellt werden. Damit läßt sich der durch die Druckbeaufschlagung der Fördereinrichtung entstehenden Axialkraft in der Welle wirksam entgegenwirken, so daß vorzeitigem Reibverschleiß zwischen der Begrenzungswand und der dieser gegenüberliegenden Stirnseite der Welle entgegengewirkt werden kann.

Somit läßt sich durch ein an der Welle einstellbares Kräftegleichgewicht die Stirnseite der Welle vom Kontakt mit der gegenüberliegenden Begrenzungswand bewahren und vorzeitigem Verschleiß vorbeugen.

### Zeichnung

Anhand der Zeichnung wird die Erfindung nachstehend näher erläutert.

Es zeigt:
- Fig. 1: den Querschnitt durch eine erfindungsgemäße Fördereinrichtung mit Axialkraftentlastung
- Fig. 2: die Draufsicht auf eine Fördereinrichtung gemäß Fig. 1,
- Fig. 3: eine Ansicht der saugseitigen Begrenzungsfläche und
- Fig. 4: den Schnittverlauf gemäß IV-IV.

### Ausführungsvarianten

Fig. 1 zeigt den Querschnitt durch die erfindungsgemäße Fördereinrichtung zur Axialkraftentlastung.

Das Gehäuse 2 der Fördereinrichtung 1 ist saugseitig durch eine Begrenzungsfläche 3 abgeschlossen. Antriebseitig ist ein Flansch angegossen, der ein Kupplungselement 19 umschließt. Die Begrenzungsfläche 3 und das Gehäuse 2 weisen Durchgangsbohrungen 4 auf. Auf der Saugseite 17 der Fördereinrichtung 1 sind Gehäuse 2 und Begrenzungsfläche 3 Dichtelemente 5 aufgenommen, die die im Gehäuse 2 aufgenommenen Verdrängungselemente 6 im Bereich der Kontaktfläche zur Begrenzungsfläche 3 umschließen.

Im Gehäuse 2 der Fördereinrichtung 1 ist eine Welle 8 aufgenommen, an der an einem Ende ein Verdrängungselement 6 gelagert ist, welches durch die Begrenzungsfläche 3 nach außen hin abgedichtet ist. Dieses auf der als Stummelwelle 8 ausgeführten Welle aufgenommene Verdrängungselement 6 arbeitet mit einem an der Saugseite 17 gelagerten weiteren Verdrängungselement 6 zusammen. Auf der Antriebsseite 22 der Fördereinrichtung 1 ist auf der Welle 8 eine Klauenkupplung 19 aufgenommen, über welche der Antrieb der Welle 8 erfolgt. Die Klauenkupplung 19 weist eine Nut 21 auf, so daß ein formschlüssiger Antrieb der Welle 8 erfolgen kann. Neben einem formschlüssigen Antrieb sind selbstverständlich auch kraftschlüssige Antriebe über geeignete Antriebsverbindungen denkbar. Die Welle 8 ihrerseits ist von einer Durchgangsbohrung 11 durchsetzt, die einerseits im stimseitigen Bereich 9 der Welle 8 in eine Oberfächenvergrößerung 10 mündet und andererseits in eine Querbohrung 12 mündet, die quer zur Rotationsachse der Welle 8 verläuft und deren Öffnungen in der Umfangsfläche der Welle 8 münden.

Die Querbohrung 12 mündet in die Mantelfläche der Welle 8 im Bereich eines auf der Welle 8 aufgenommenen Dichtringes 13. Der Dichtring 13 liegt mit einer unteren Dichtlippe 15 oberhalb der Mündungen der Querbohrung 12 in die Umfangsfläche der Welle 8 und dichtet einen gehäuseseitig vorgesehenen Hohlraum 14 ab. Der gehäuseseitige Hohlraum 14 ist in der in Fig. 1 dargestellten Ausführungsvariante als Umfangsnut ausgeführt. Aus dem Hohlraum 14 erstreckt sich zur Saugseite 17 der Fördereinrichtung 1 eine Gehäusebohrung 16, die hier lediglich durch eine Mittellinie angedeutet ist.

Durch die Gehäusebohrung 16, die in den Hohlraum 14 am Gehäuse 2 mündet und die den Dichtring 13 umschließt, unter dessen Dichtlippe 15 das wellenseitige Kanalsystem 11, 12 mit der Oberflächenvergrößerung 10 an der Stirnseite 9 der Welle 8 in Verbindung stehen, liegt an der Fläche der konkaven Wölbung ein Unterdruck an, der an der Welle 8 eine der Axialkraft entgegengesetzte Entlastungskraft erzeugt. Dadurch lassen sich die auf die Stirnseite 9 der Welle 8 einwirkenden Axialkräfte so reduzieren, daß in der das Gehäuse 2 abschließenden Begrenzungsfläche 3 Entlastungsnuten 27 (vergleiche Fig. 4) entfallen können und sich das die Begrenzungsfläche 3 darstellende Bauteil kostengünstiger fertigen läßt.

Der die Klauenkupplung 19 zum Antrieb der Welle abschließende Flansch kann mit einem O-Ring versehen sein, welcher im Zusammenspiel mit der Abdeckkappe den Antrieb der Fördereinrichtung 1 kapselt. Das Gehäuse 2 der Fördereinrichtung 1 - gefertigt als Gußteil - weist beispielsweise Verstärkungsrippen 18 auf, kann aber auf seiner Außenseite durchaus mit einer glatten Oberfläche ähnlich der Begrenzungsfläche 3 ausgestattet sein.

Fig. 2 zeigt die Draufsicht auf eine Fördereinrichtung gemäß Fig. 1.

Das Gehäuse 2 der Fördereinrichtung 1 ist mit zwei in der Gehäusemitte vorgesehenen Durchgangsbohrungen 4 versehen. Am Gehäuse 2 sind je ein druckseitiger und je ein saugseitiger Stutzen 23 ausgebildet, über die einerseits Kraftstoff aus dem Vorratstank angesaugt und andererseits unter Druck stehender Kraftstoff an das Einspritzsystem einer Brennkraftmaschine geleitet werden können. Über vier jeweils an den Eckpunkten der Fördereinrichtung 1 aufgenommene Befestigungselemente 25 sind das Gehäuse 2 und die es abdichtende Begrenzungsfläche 3 miteinander verschraubt. Aus der Draufsicht gemäß Fig. 2 geht hervor, daß das Ende der Welle 8 formschlüssig zwischen den Klauen der Klauenkupplung 19 aufgenommen ist. Über die Klauenkupplung 19 sorgt ein hier nicht dargestellter Antrieb für die Rotation der Welle 8, an der eines der Verdrängungselemente 6 aufgenommen ist, durch welche der Druckaufbau am Gehäuse 2 der Fördereinrichtung 1 erfolgt.

Fig. 3 zeigt die noch mit einer Entlastungsnut ausgeführte Begrenzungswand der Fördereinrichtung.

Im Bereich der das Gehäuse 2 der Fördereinrichtung 1 durchsetzenden Befestigungselemente ist die Begrenzungsfläche 3 mit Gewinden für die Befestigungselemente 25 versehen, so daß sich das Gehäuse 2, und die Begrenzungsfläche 3 miteinander in Verbindung bringen lassen. Die Entlastungsnut 27, sich ersteckend von der Saugseite 17 zur Standfläche 9 der Welle 8 kann nunmehr entfallen, da über das erfindungsgemäße Kanalsystem 11, 12 in der Welle 8 und die Bohrung 16 im Gehäuse 2 sowie den Hohlraum 14 im Gehäuse 2 eine Entlastungskraft an der das Verdrängungselement 6 aufnehmende Welle 8 erzeugt werden kann.

Fig. 4 zeigt den Schnittverlauf entsprechend des in Fig. 3 eingezeichneten Schnittverlaufes IV-IV.

Die Entlastungsnut 27, hier im Schnitt dargestellt, hat bisher an der das Gehäuse 2 begrenzenden Fläche 3 einen zusätzlich auszuführenden Fräsvorgang erforderlich gemacht, der nunmehr entfallen kann. Die Begrenzungsfläche 3 läßt sich nunmehr ohne einen solchen Arbeitsgang herstellen, so daß eine Plananlage der Begrenzungsfläche 3 an dem im Gehäuse 2 der Fördereinrichtung 1 enthaltenen Dichtelemente 5 erzielbar ist und die Verdrängungselemente 6 jeweils nach außen hin abgedichtet werden können.

## Patentansprüche

1. Einrichtung zum Fördern von Kraftstoff aus einem Vorratstank zu einer Brennkraftmaschine, wobei im Gehäuse (2) der Einrichtung zum Fördern eine Pumpkammer ausgebildet ist und im Gehäuse (2) rotierend angetriebene Verdrängungselemente (6) an einer Welle (8) aufgenommen sind, wobei die Welle (8) eine Antriebsseite und eine der Antriebsseite gegenüberliegende Stirnseite (9) aufweist, **dadurch gekennzeichnet, daß** in der ein Verdrängungselement (6) aufnehmenden Welle (8) Bohrungen (11, 12) ausgebildet sind, über die die Stirnseite (9) der Welle (8) mit der Saugseite (17) der Fördereinrichtung (1) in Verbindung steht, wobei an der Stirnseite (9) eine Oberflächenvergrößerung (10) ausgebildet ist und wobei die Oberflächenvergrößerung (10) mit den Bohrungen (11, 12) in der Welle (8) in Verbindung steht.

2. Einrichtung zum Fördern von Kraftstoff gemäß Anspruch 1, **dadurch gekennzeichnet, daß** eine die Welle (8) durchsetzende Bohrung (11) in eine Querbohrung (12) der Welle (8) mündet.

3. Einrichtung zum Fördern von Kraftstoff gemäß Anspruch 1, **dadurch gekennzeichnet, daß** die Bohrungen (11, 12) im Bereich vor einem auf der Welle (8) angeordneten Dichtring (13) münden.

4. Einrichtung zum Fördern von Kraftstoff gemäß Anspruch 3, **dadurch gekennzeichnet, daß** die Querbohrung (12) unterhalb einer Dichtlippe (15) des Dichtringes (13) mündet.

5. Einrichtung zum Fördern von Kraftstoff gemäß Anspruch 3, **dadurch gekennzeichnet, daß** der Dichtring (13) eine Umfangsnut (14) im Gehäuse (2) abdichtet.

6. Einrichtung zum Fördern von Kraftstoff gemäß Anspruch 1, **dadurch gekennzeichnet, daß** das Gehäuse (2) eine Gehäusebohrung (16) enthält, die einen antriebsseitigen Hohlraum (14) mit der Saugseite (17) der Fördereinrichtung (1) verbindet.

7. Einrichtung zum Fördern von Kraftstoff gemäß Anspruch 1, **dadurch gekennzeichnet, daß** die Oberflächenvergrößerung (10) als eine konkav verlaufende Wölbung ausgebildet ist.

## Claims

1. Device for the conveyance of fuel out of a storage tank to an internal combustion engine, a pumping chamber being formed in the housing (2) of the conveying device, and rotary-driven displacement elements (6) being received on a shaft (8) in the housing (2), the shaft (8) having a drive side and an end face (9) lying opposite the drive side, **characterized in that**, in the shaft (8) receiving a displacement element (6), bores (11, 12) are formed, via which the end face (9) of the shaft (8) is connected to the suction side (17) of the conveying device (1), a surface enlargement (10) being formed on the end face (9), and the surface enlargement (10) being connected to the bores (11, 12) in the shaft (8).

2. Device for the conveyance of fuel according to Claim 1, **characterized in that** a bore (11) passing through the shaft (8) issues into a transverse bore (12) of the shaft (8).

3. Device for the conveyance of fuel according to Claim 1, **characterized in that** the bores (11, 12) issue in the region upstream of a sealing ring (13) arranged on the shaft (8).

4. Device for the conveyance of fuel according to Claim 3, **characterized in that** the transverse bore (12) issues below a sealing lip (15) of the sealing ring (13).

5. Device for the conveyance of fuel according to Claim 3, **characterized in that** the sealing ring (13) seals off a circumferential groove (14) in the housing (2).

6. Device for the conveyance of fuel according to Claim 1, **characterized in that** the housing (2) contains a housing bore (16) which connects a drive-side cavity (14) to the suction side (17) of the conveying device (1).

7. Device for the conveyance of fuel according to Claim 1, **characterized in that** the surface enlargement (10) is designed as a concavely running curvature.

## Revendications

1. Dispositif pour alimenter en carburant un moteur à combustion interne, à partir d'un réservoir comprenant une chambre de pompage dans le boîtier (2) du dispositif d'alimentation et des éléments de refoulement (6) entraînés en rotation dans le boîtier (2), portés par un arbre (8), ayant un côté entraînement et un côté frontal (9) à l'opposé,
**caractérisé en ce que**
l'arbre (8) portant un élément de refoulement (6) comporte des alésages (11, 12) reliant son côté frontal (9) au côté admission (17) du dispositif d'alimentation (1), un agrandissement de surface (10) au niveau du côté frontal (9) étant relié aux alésages (11, 12) dans l'arbre (8).

2. Dispositif pour l'acheminement de carburant selon la revendication 1,
**caractérisé en ce qu'**
un alésage (11) longitudinal de l'arbre (8) débouche dans un alésage transversal (12) de l'arbre (8).

3. Dispositif pour l'acheminement de carburant selon la revendication 1,
**caractérisé en ce que**
les alésages (11, 12) débouchent dans la zone située avant une bague d'étanchéité (13) disposée sur l'arbre (8).

4. Dispositif pour l'acheminement de carburant selon la revendication 3,
**caractérisé en ce que**
l'alésage transversal (12) débouche en dessous d'une lèvre d'étanchéité (15) de la bague d'étanchéité (13).

5. Dispositif pour l'acheminement de carburant selon la revendication 3,
**caractérisé en ce que**
la bague d'étanchéité (13) isole une rainure périphérique (14) dans le boîtier (2).

6. Dispositif pour l'acheminement de carburant selon la revendication 1,
**caractérisé en ce que**
dans le boîtier (2) un alésage (16) relie un espace creux côté entraînement (14) au côté admission (17) du dispositif d'acheminement (1).

7. Dispositif pour l'acheminement de carburant selon la revendication 1,
**caractérisé en ce que**
l'agrandissement de surface (10) est une courbure concave.
